# EUROPÄISCHE PATENTSCHRIFT

(11) **EP 3 166 730 B1**
(45) Veröffentlichungstag und Bekanntmachung des Hinweises auf die Patenterteilung: **25.11.2020**
(21) Anmeldenummer: 15729167.5
(22) Anmeldetag: 15.06.2015
(51) Int. Cl.: B05B 11/00

(54) **AUSTRAGVORRICHTUNG MIT ZWISCHENSTÜCK**
DISCHARGE DEVICE WITH INTERMEDIATE PIECE
DISPOSITIF D'ÉVACUATION À PIÈCE INTERMÉDIAIRE

(30) Priorität: 10.07.2014 DE 102014213469
(43) Veröffentlichungstag der Anmeldung: 17.05.2017
(73) Patentinhaber: Aptar Radolfzell GmbH, 78315 Radolfzell (DE)
(72) Erfinder: BRUDER, Thomas, 78467 Konstanz (DE)
(74) Vertreter: Patentanwaltskanzlei Cartagena
(86) Internationale Anmeldenummer: PCT/EP2015/063374
(87) Internationale Veröffentlichungsnummer: WO 2016/005148

(56) Entgegenhaltungen:
- WO-A1-2010/003091
- DE-T2- 69 006 451
- DE-U1-202009 014 316
- US-A1- 2010 044 394
- US-B1- 6 464 107

## Beschreibung

Die Erfindung betrifft eine Austragvorrichtung mit einer Betätigungshandhabe, einem ersten Pumpsystem zum Fördern eines ersten Mediums und einem zweiten Pumpsystem zum Fördern eines zweiten Mediums nach dem Oberbegriff von Anspruch 1.

Bei dem ersten und/oder dem zweiten Medium handelt es sich beispielsweise um ein pastöses Medium wie viskose oder cremeartige Flüssigkeiten, Suspensionen und/oder Fluide, Wasser-in-Öl-Emulsionen (W/O-Emulsionen), Öl-in-Wasser-Emulsionen (O/W-Emulsionen), Oleogele, Hydrogele oder dergleichen. Insbesondere handelt es sich dabei um kosmetische Medien, wie Hautpflegemittel, Lotionen, Haargele, Waschgele oder dergleichen.

Aus DE 10110888 A1 ist eine Austragvorrichtung zur gleichzeitigen, dosierten Ausgabe flüssiger und/oder pastöser Medien aus wenigstens zwei Vorratsspeichern bekannt, die in einem gemeinsamen Gehäuse angeordnet sind und denen jeweils separate Pumpsysteme zugeordnet sind. Eine als Hebel gestaltete Betätigungshandhabe ist dabei derart angebracht, dass sie in einer zwischen den Pumpsystemen gelegenen Mittelebene auf ein gemeinsames Betätigungsorgan einwirkt, sodass beide Pumpsysteme gleichgroße Dosierhübe durchführen.

Aus der DE 202009014316 U1 ist ein Spender bekannt, bei dem eine Einstelleinrichtung vorgesehen ist, um zeitlich versetzt den Pumpenhub zweier Pumpen zu bewirken. Die Einstelleinrichtung ist als Ring mit angestellter Anlagefläche ausgestaltet, die beim Niederdrücken zunächst eine erste Kolbenstange niederdrückt und später eine andere Kolbenstange.

Aus der WO 2010/003091 A1 ist ein Spender mit einer Einstellvorrichtung bekannt, bei der mittels eines Schiebers für einen von zwei Kolben ein Leerweg eingestellt werden kann, entlang dessen eine Drücker zunächst verlagert werden muss, bis der betreffende Kolben niedergedrückt werden kann.

Aus der DE 69006451 T2 ist ein weiterer Spender bekannt, der über einen gemeinsamen Drücker verfügt, mittels dessen zwei Pumpen gleichzeitig betätigt werden können.

Der Erfindung liegt die Aufgabe zugrunde, eine verbesserte Austragvorrichtung mit zwei Pumpsystemen zu schaffen.

Diese Aufgabe wird gelöst durch den Gegenstand mit den Merkmalen des Anspruchs 1. Weitere vorteilhafte Ausgestaltungen ergeben sich aus den Unteransprüchen.

Insbesondere bei kosmetischen Produkten besteht der Bedarf, diese für bestimmte Anforderungen der Nutzer, beispielsweise bestimmte Haar- oder Hauttypen, individuell anzupassen. Um die Zahl an Produkten gleichwohl gering zu halten, ist eine Individualisierung einzelner Produkte durch Mischung von Bestandteilen wünschenswert. Zudem ist eine Mischung von Bestandteilen unmittelbar vor einer Verwendung bei Bestandteilen von Vorteil, welche unterschiedliche Anforderungen an ihre Lagerung stellen und/oder welche bei einer Mischung miteinander reagieren.

Eine Bewegung der Betätigungshandhabe für einen Austrag erfolgt manuell und/oder mittels einer motorischen Unterstützung.

Aufgrund des Leerwegs erfolgt zu Beginn und/oder am Ende einer Bewegung der Betätigungshandhabe zwischen Ausgangslage und Endlage keine Bewegungsübertragung auf den Kolben. Bei einer Rückstellung der Betätigungshandhabe in deren Ausgangslage kann mittels dieser Relativbewegung ein zusätzlicher Rücksaugeffekt erzielt werden, durch welchen eine Menge des verbleibenden Mediums im Bereich einer Austrittsöffnung minimiert wird. Dadurch wird die Gefahr einer Produktantrocknung und somit einer Blockierung im Bereich der Austrittsöffnung verhindert oder zumindest reduziert.

In einer Ausgestaltung ist vorgesehen, dass die Betätigungshandhabe und der zweite Kolben derart miteinander gekoppelt sind, dass die Betätigungshandhabe und der zweite Kolben in Betätigungsrichtung über einen zweiten Leerweg relativ zueinander verlagerbar sind, wobei die Distanz zwischen Ausgangslage und Endlage größer als der zweite Leerweg ist. Bei einer Rückstellung der Betätigungshandhabe in deren Ausgangslage kann mittels einer Relativbewegung zwischen dem zweiten Kolben und der Betätigungshandhabe ebenfalls ein zusätzlicher Rücksaugeffekt erzielt werden, durch welchen eine Menge des verbleibenden Mediums im Bereich einer Austrittsöffnung minimiert wird.

In einer vorteilhaften Ausgestaltung weichen der erste Leerweg und der zweite Leerweg voneinander ab. Durch die unterschiedlichen Leerwege ist es dabei möglich, mittels einer gemeinsamen Betätigungshandhabe, welche über einen Betätigungshub bewegt wird, unterschiedliche Dosierhübe für die Pumpsysteme zu bewirken und damit unterschiedliche Dosiermengen des ersten und des zweiten Mediums über die zugehörigen Pumpsysteme zu fördern. Ein Dosierhub des ersten Pumpsystems entspricht dabei dem Betätigungshub minus des ersten Leerwegs. Ein Dosierhub des zweiten Pumpsystems entspricht dem Betätigungshub minus des zweiten Leerwegs.

In einer besonders bevorzugten Ausgestaltung ist der zweite Kolben spielfrei mit der Betätigungshandhabe wirkverbunden. Das heißt, zwischen dem zweiten Kolben und der Betätigungshandhabe ist kein Leerweg vorgesehen. Ein Dosierhub des zweiten Pumpsystems entspricht dabei dem Betätigungshub. Dadurch erfolgt unmittelbar folgend auf eine Bewegung der Betätigungshandhabe ein Austrag eines Mediums. Dies kann sich vorteilhaft auf eine Wahrnehmung einer Handhabungsqualität durch den Nutzer auswirken.

Erfindungsgemäss st das Zwischenstück hülsenförmig, wobei die Betätigungshandhabe und/oder der erste Kolben verschieblich in den Zwischenstück geführt ist. Das Bauteil ist dabei aus einem Material mit einer ausrechenden Steifigkeit, beispielsweise aus Polyamid oder Polypropylen oder aus Metall gefertigt.

In einer alternativen Ausgestaltung ist das Zwischenstück reversibel verformbar, wobei die Betätigungshandhabe oder der erste Kolben einteilig mit dem Zwischenstück gefertigt und/oder mit diesem im Wesentlichen spielfrei gekoppelt ist. Das Zwischenstück ist beispielsweise als Faltenbalg aus einem thermoplastischen Material und/oder aus einem elastisch verformbaren Material gefertigt. Das reversibel verformbare Zwischenstück ist in einer Ausgestaltung mit der Betätigungshandhabe oder dem ersten Kolben einteilig gefertigt, beispielsweise als Zwei-Komponenten-Spritzgussteil. Eine Verbindung mit dem jeweils anderen Teil erfolgt beispielsweise stoffschlüssig mittels Schweißen oder Kleben oder kraftschlüssig, wobei elastische Rückstellkräfte des Zwischenstücks nutzbar sind. Alternativ ist das Zwischenstück als separates Bauteil gefertigt und mit beiden Teilen kraft- und/oder stoffschlüssig verbindbar. Das reversibel verformbare Zwischenstück erlaubt eine Relativbewegung des Kolbens und der Betätigungshandhabe um den Leerweg.

Erfindungsgemäß ist zwischen dem ersten Kolben und einem Gehäuse der Pumpkammer ein erstes Kraftelement vorgesehen, wobei der erste Kolben entgegen einer Rückstellkraft des ersten Kraftelements für eine Verkleinerung eines Volumens der Pumpkammer verlagerbar ist. Das erste Kraftelement ist in einer Ausgestaltung in der Pumpkammer angeordnet. Insbesondere bei viskosen Medien ist jedoch eine Anordnung des Kraftelements außerhalb der Pumpkammer vorteilhaft. Das erste Kraftelement wird auch als Kolbenrückstellelement bezeichnet.

Alternativ oder zusätzlich ist zwischen dem ersten Kolben und der Betätigungshandhabe in vorteilhaften Ausgestaltungen ein zweites Kraftelement vorgesehen, mittels welchem der erste Kolben und die Betätigungshandhabe auf Abstand gehalten sind. Das zweite Kraftelement dient unter anderem einer Stabilisierung der Bewegung über den Leerweg. Eine Verlagerung der Betätigungshandhabe relativ zu dem Kolben erfolgt entgegen der Kraft des zweiten Kraftelements. Bei einer Gestaltung des Zwischenstücks als elastisches Bauteil fungiert in einer Ausgestaltung das Zwischenstück auch als zweites Kraftelement.

Das erste und/oder das zweite Kraftelement sind insbesondere als Rückstellfeder gestaltet. Sofern sowohl das erste als auch das zweite Kraftelement vorhanden ist, kann aufgrund einer Wahl der Rückstellkräfte der Kraftelemente festgelegt werden, ob eine Relativbewegung zu Beginn einer Bewegung der Betätigungshandhabe oder an einem Ende der Bewegung erfolgt. Sofern ein zweites Kraftelement mit einer hohen Rückstellkraft eingesetzt ist, werden bei einer Bewegung der Betätigungshandhabe zunächst beide Elemente gemeinsam bewegt bis der erste Kolben eine Endlage erreicht. Bei Erreichen der Endlage des erstens Kolbens führt eine weitere Bewegung der Betätigungshandhabe zu einer Relativbewegung der Betätigungshandhabe relativ zu dem ersten Kolbens über den Leerweg. Sofern ein zweites Kraftelement mit einer niedrigen Rückstellkraft eingesetzt ist, wird bei einer Bewegung der Betätigungshandhabe zunächst die Betätigungshandhabe relativ zu dem ersten Kolben über den Leerweg bewegt. Bei einer Verstellbewegung der Betätigungshandhabe über eine den Leerweg übersteigende Distanz werden die Betätigungshandhabe und der Kolben für einen Produktaustrag gemeinsam bewegt.

In einer Ausgestaltung sind die Betätigungshandhabe und der erste Kolben in der Ausgangslage miteinander für eine Bewegungsübertragung gekoppelt und werden bei Erreichen einer Endlage des Kolbens für eine Relativbewegung über den Leerweg entkoppelt. In vorteilhaften Ausgestaltungen sind die Betätigungshandhabe und der erste Kolben in der Ausgangslage beabstandet zueinander angeordnet und gelangen bei einer Betätigung der Betätigungshandhabe für einen Austrag nach dem ersten Leerweg für eine Bewegungsübertragung auf Anschlag.

### KURZBESCHREIBUNG DER ZEICHNUNGEN

Weitere Vorteile der Erfindung ergeben sich aus den Unteransprüchen und aus der nachfolgenden Beschreibung von Ausführungsbeispielen der Erfindung, die in den Zeichnungen schematisch dargestellt sind. Für gleiche oder ähnliche Bauteile werden in den Zeichnungen einheitliche Bezugszeichen verwendet. Als Teil eines Ausführungsbeispiels beschriebene oder dargestellte Merkmale können ebenso in einem anderen Ausführungsbeispiel verwendet werden, um eine weitere Ausführungsform der Erfindung zu erhalten.

In den Zeichnungen zeigen:
- Fig. 1:: einen Teil einer Austragvorrichtung gemäß einem ersten Ausführungsbeispiel der Erfindung und
- Fig. 2:: einen Teil einer Austragvorrichtung gemäß einem zweiten Ausführungsbeispiel der Erfindung.

### DETAILLIERTE BESCHREIBUNG DER AUSFÜHRUNGSBEISPIELE

Die Figur 1 und 2 zeigen schematisch jeweils ein Ausführungsbeispiel einer Austragvorrichtung 1 mit einer Betätigungshandhabe 2, einem ersten Pumpsystem 3 zum Fördern eines ersten Mediums und einem zweiten Pumpsystem 4 zum Fördern eines zweiten Mediums. Die Medien sind dabei in einem ersten Behälter 30 und einem zweiten Behälter 40 bevorratet. Die dargestellten Austragvorrichtungen 1 umfassen jeweils ein beiden Pumpsystemen 3, 4 gemeinsames Gehäuse 10 und eine beiden Pumpsystemen 3, 4 gemeinsame Kappe 11.

Der erste Behälter 30 weist in einem Ausführungsbeispiel einen Schleppkolben auf. Der zweite Behälter 40 ist in einem Ausführungsbeispiel für einen Druckausgleich mit der Umgebung kommuniziert. Diese Gestaltung erlaubt es, ein empfindliches Medium in dem ersten Behälter 30 ohne Kontakt mit der Umgebung zu bevorraten, wohingegen ein zweites Medium ohne besondere Schutzvorkehrungen in dem zweiten Behälter 40 bevorratet ist. Die Volumina der zwei Behälter 30, 40 weichen voneinander ab, wobei ein Volumen des zweiten Behälters 30 größer ist als das des ersten Behälters 40. Die beschriebene und/oder dargestellte Gestaltung ist jedoch lediglich beispielhaft und es sind zahlreiche Abwandlungen denkbar.

Die Betätigung beider Pumpsysteme 3, 4 erfolgt über die gemeinsame Betätigungshandhabe 2. An der Betätigungshandhabe 2 ist eine oder sind zwei oder mehr nicht dargestellte Austrittsöffnungen für das erste und das zweite Medium vorgesehen.

Ein Fördern des ersten Mediums aus dem Behälter 30 zu der oder den nicht dargestellten Austrittsöffnung(en) erfolgt mittels des ersten Pumpsystems 3. Das dargestellte Pumpsystem 3 umfasst eine erste Pumpkammer 31 und einen verschieblich in der ersten Pumpkammer 31 angeordneten ersten Kolben 32.

Der erste Kolben 32 ist mehrteilig gestaltet und umfasst ein in der ersten Pumpkammer 31 gelagertes Ringelement 320, ein Stellelement 322 und einen Ventilschieber 324. Der Ventilschieber 324 ist im Wesentlichen spielfrei mit dem Stellelement 322 gekoppelt und mit dem Stellelement 322 relativ zu dem als Ventilsitz fungierenden Ringelement 320 um einen Ventilhub verschieblich. An einem Gehäuse 310 der Pumpkammer 31 ist ein Widerlager 33 ortsfest angebracht. Das Widerlager 33 dient als Anschlag für den Kolben 32 in einer dargestellten oberen Endlage des Kolbens 32. Zwischen dem Kolben 32, genauer zwischen dem Stellelement 322 des Kolbens 32 und dem Widerlager 33 ist ein als Rückstellfeder gestaltetes Kraftelement 34 vorgesehen.

Der Kolben 32 ist auf bekannte Weise entgegen einer Rückstellkraft des Kraftelements 34 aus der dargestellten oberen Endlage für eine Verkleinerung eines Volumens der Pumpkammer 31 verlagerbar. Dabei wird zunächst das Stellelement 322 mit dem Ventilschieber 324 relativ zu dem Ringelement 320 verlagert, sodass ein durch den Ventilschieber 324 und das Ringelement gebildetes Auslassventil 35 öffnet. Bei einem Verschieben des Stellelements 322 über eine den Ventilhub übersteigende Distanz gelangt das Stellelement 322 auf Anschlag mit dem Ringelement 320 und die Bewegung des Stellelements wird auf das Ringelement 320 übertragen. Durch Verschieben des Kolbens 32 wird ein in der Pumpkammer 31 vorhandenes Medium verdrängt, sodass das Medium aus der Pumpkammer 31 über das Auslassventil 35 in einen in dem Kolben 32 vorgesehen Auslasskanal 36 gelangt. Der Auslasskanal 36 des Kolbens 32 ist mit einem mit der Austrittsöffnung (nicht dargestellt) kommunizierten Kanal 20 in der Betätigungshandhabe 2 kommuniziert. Bei einer Rückbewegung des Kolbens 32 in die dargestellte Endlage aufgrund der Rückstellkräfte des Kraftelements 34 wird zunächst das Stellelement 322 mit dem Ventilschieber 324 relativ zu dem Ringelement 320 bewegt, so dass das Auslassventil 35 schließt. Aufgrund eines in der Pumpkammer 31 bei der Rückbewegung entstehenden Unterdrucks öffnet das als Kugelventil gestaltete Einlassventil 37, sodass Medium aus dem Behälter 30 für einen Druckausgleich in die Pumpkammer 31 gefördert wird.

Eine Bewegung des Kolbens 32 aus der dargestellten oberen Endlage erfolgt mittels der Betätigungshandhabe 2. Dabei ist die Betätigungshandhabe 2 derart mit dem ersten Kolben 32 gekoppelt, dass die Betätigungshandhabe 2 relativ zu dem Kolben 32 in Betätigungsrichtung über einen Leerweg L verlagerbar ist.

In dem in Fig. 1 dargestellten Ausführungsbeispiel ist zu diesem Zweck ein starres Zwischenstück 5 vorgesehen, wobei die Betätigungshandhabe 2 und der erste Kolben 32 mittels des Zwischenstücks 5 in Betätigungsrichtung über den Leerweg L relativ zueinander verlagerbar gekoppelt sind.

Das dargestellte Zwischenstück 5 ist als separates, hülsenförmiges Bauteil gestaltet. Ein derartiges Bauteil ist kostengünstig fertigbar. Das dargestellte Zwischenstück 5 ist zumindest im Wesentlichen spielfrei mit dem Kolben 32, genauer mit dem Stellelement 322 des Kolbens 32 mittels einer Rastverbindung gekoppelt. In anderen Ausgestaltungen ist das Zwischenstück 5 einteilig mit dem ersten Kolben 32, insbesondere dem Stellelement 322 gefertigt. In noch einer anderen Ausgestaltung ist das Zwischenstück 5 einteilig mit der Betätigungshandhabe 2 gefertigt und relativ zu dem Kolben 32 um den Leerweg L verschieblich mit dem Kolben 32 gekoppelt.

In dem dargestellten Ausführungsbeispiel ist an der Betätigungshandhabe 2 ein den Kanal 20 aufweisender Zapfen 22 vorgesehen, welcher in dem als Hülse gestalteten Zwischenstück 5 verschieblich geführt ist. Die Betätigungshandhabe 2 und der erste Kolben 32 sind in dem dargestellten Ausführungsbeispiel in einer dargestellten Ausgangslage der Betätigungshandhabe 2 beabstandet zueinander angeordnet. Zwischen dem ersten Kolben 32 und der Betätigungshandhabe 2 ist ein zweites Kraftelement 6 vorgesehen, mittels welchem der erste Kolben 32 und die Betätigungshandhabe 2 auf Abstand gehalten sind. Ein maximaler Abstand ist dabei über Anschläge begrenzt. Das zweite Kraftelement 6 dient dabei auch einer Stabilisierung einer Relativbewegung, sodass ein Verklemmen oder dergleichen vermieden wird.

Die Rückstellkräfte des ersten Kraftelements 34 und des zweiten Kraftelements 6 sind beispielsweise derart gewählt, dass bei einer Betätigung der Betätigungshandhabe 2 für einen Austrag zunächst die Betätigungshandhabe 2 ohne Bewegungsübertragung auf den Kolben 32 relativ zu dem Kolben 32 in ihre Ausgangslage bewegt wird. Die Bewegung erfolgt entgegen der Rückstellkraft des zweiten Kraftelements 6. Nach einer Bewegung über eine dem Leerweg L entsprechende Distanz gelangt die Betätigungshandhabe 2, genauer der Zapfen 22 auf Anschlag mit dem Kolben 32, sodass bei einer weiteren Bewegung der Betätigungshandhabe 2 eine Bewegungsübertragung auf den Kolben 32 erfolgt.

Bei Wegfall einer Betätigungskraft bewirkt das erste Kraftelement 32 eine Rückstellbewegung des Kolbens 32 in die dargestellte Endlage des Kolbens 32. Zudem wird die Betätigungshandhabe 2 aufgrund der Rückstellkräfte des zweiten Kraftelements 6 relativ zu dem Kolben 32 bewegt. Mittels dieser Relativbewegung wird ein zusätzlicher Rücksaugeffekt erzielt, durch welchen ein an der nicht dargestellten Austrittsöffnung verbliebenes Medium in den Kanal 20 und/oder den Auslasskanal 36 gesogen wird. Dadurch wird die Gefahr einer Produktantrocknung und somit einer Blockierung im Bereich der Austrittsöffnung verhindert oder zumindest reduziert.

Fig. 2 zeigt eine alternative Ausgestaltung. Im Unterschied zu der Ausgestaltung gemäß Fig. 1 ist ein zumindest teilweise reversibel verformbares Zwischenstück 105 vorgesehen, wobei auch bei dieser Ausgestaltung die Betätigungshandhabe 2 und der erste Kolben 32 mittels des Zwischenstücks 105 in Betätigungsrichtung über den Leerweg L relativ zueinander verlagerbar gekoppelt sind. Das reversibel verformbare Zwischenstück 105 ist beispielsweise aus einem elastisch verformbaren Material gefertigt und/oder als Faltenbalg gestaltet.

Das in Fig. 2 dargestellte Zwischenstück 105 ist ebenfalls als separates Bauteil gestaltet, welches mit dem Kolben 32, genauer mit dem Stellelement 322 des Kolbens 32, und mit der Betätigungshandhabe, genauer mit dem Zapfen 22 der Betätigungshandhabe gekoppelt ist. Eine Verbindung erfolgt kraft- oder stoffschlüssig. In anderen Ausgestaltungen ist das Zwischenstück 105 einteilig, beispielsweise als Zwei-Komponenten-Spritzgussteil mit dem Stellelement 322 oder der Betätigungshandhabe 2 gefertigt.

Bei der in Fig. 2 dargestellten Ausführungsform übernimmt das elastisch verformbare Zwischenstück 105 auch die Funktion des Kraftelements 6 gemäß Fig. 1. In anderen Ausgestaltungen ist ein zusätzliches Kraftelement vorgesehen.

In beiden in Fig. 1 und 2 dargestellten Ausführungsbeispielen ist wie erwähnt weiter ein zweites Pumpsystem 4 vorgesehen. Das zweite Pumpsystem 4 umfasst einen, in einer zweiten Pumpkammer 41 geführten zweiten Kolben 42. Der zweite Kolben 42 ist ebenfalls mehrteilig gestaltet und umfasst ein in der zweiten Pumpkammer 42 gelagertes Ringelement 420 und ein Stellelement 422. Der zweite Kolben 42 umfasst ein Widerlager 424 für ein in der Pumpkammer 41 angeordnetes Kraftelement 44.

Der Kolben 42, genauer das Stellelement 422 des Kolbens 42 ist in dem dargestellten Ausführungsbeispiel zumindest im Wesentlichen spielfrei mit der Betätigungshandhabe 2 gekoppelt, sodass eine unmittelbare Bewegungsübertragung von der Betätigungshandhabe 2 auf den Kolben 42 erfolgt.

Für einen Austrag werden die Pumpsysteme 3, 4 gemeinsam über die Betätigungshandhabe betätigt. Ein Dosiervolumen des zweiten Pumpsystems 4 ist in dem dargestellten Ausführungsbeispiel jedoch größer als das des ersten Pumpsystems 3, sodass ein längerer Hub für einen vollständigen Austrag notwendig ist. Mittels des Abstands zwischen der Betätigungshandhabe 2 und dem Kolben 32 wird in dem dargestellten Ausführungsbeispiel ein Ausgleich geschaffen, wobei der Hub des ersten Kolbens 32 um eine dem Leerweg L entsprechende Länge kürzer ist als der des zweiten Kolbens 42.

## Patentansprüche

1. Austragvorrichtung mit einer Betätigungshandhabe (2), einem ersten Pumpsystem (3) zum Fördern eines ersten Mediums und einem zweiten Pumpsystem (4) zum Fördern eines zweiten Mediums, wobei die Betätigungshandhabe (2) zwischen einer Ausgangslage und einer Endlage bewegbar ist, und wobei das erste Pumpsystem (3) und das zweite Pumpsystem (4) mittels der Betätigungshandhabe (2) gemeinsam betätigbar sind, wobei
- das erste Pumpsystem (3) eine erste Pumpkammer (31) und einen verschieblich in der ersten Pumpkammer (31) angeordneten ersten Kolben (32) umfasst, wobei der erste Kolben (32) mittels der Betätigungshandhabe (2) relativ zu der ersten Pumpkammer (31) in einer Betätigungsrichtung verlagerbar ist,
- das zweite Pumpsystem (4) eine zweite Pumpkammer (41) und einen verschieblich in der zweiten Pumpkammer (41) angeordneten zweiten Kolben (42) umfasst, wobei der zweite Kolben (42) mittels der Betätigungshandhabe (2) relativ zu der zweiten Pumpkammer (41) in der Betätigungsrichtung verlagerbar ist, und
- die Betätigungshandhabe (2) und der erste Kolben (32) derart miteinander gekoppelt sind, dass die Betätigungshandhabe (2) und der erste Kolben (32) in der Betätigungsrichtung über einen ersten Leerweg (L) relativ zueinander verlagerbar sind, wobei die Distanz zwischen Ausgangslage und Endlage größer als der erste Leerweg (L) ist, so dass zu Beginn einer Bewegung der Betätigungshandhabe zwischen Ausgangslage und Endlage keine Bewegungsübertragung auf den ersten Kolben erfolgt, und
- zwischen dem ersten Kolben (32) und der Betätigungshandhabe (2) ein Zwischenstück (5, 105) vorgesehen ist, wobei die Betätigungshandhabe (2) und der erste Kolben (32) mittels des Zwischenstücks (5) über den ersten Leerweg (L) relativbeweglich gekoppelt sind, **dadurch gekennzeichnet, dass**
- das Zwischenstück (5) als separat gefertigtes hülsenförmiges Bauteil gestaltet ist, wobei die Betätigungshandhabe (2) verschieblich in dem Zwischenstück (5) geführt ist und wobei das Zwischenstück (5) zumindest im Wesentlichen starr mit dem Kolben (32) verbunden ist.

2. Austragvorrichtung nach Anspruch 1, **dadurch gekennzeichnet, dass** die Betätigungshandhabe (2) und der zweite Kolben (42) derart miteinander gekoppelt sind, dass die Betätigungshandhabe (2) und der zweite Kolben (42) in Betätigungsrichtung über einen zweiten Leerweg relativ zueinander verlagerbar sind, wobei die Distanz zwischen Ausgangslage und Endlage größer als zweite Leerweg ist.

3. Austragvorrichtung nach Anspruch 1, **dadurch gekennzeichnet, dass** der zweite Kolben (42) spielfrei mit der Betätigungshandhabe (2) wirkverbunden ist.

4. Austragvorrichtung nach einem der Ansprüche 1 bis 3, **dadurch gekennzeichnet, dass** zwischen dem ersten Kolben (32) und einem Gehäuse der ersten Pumpkammer (31) ein erstes Kraftelement (34) vorgesehen ist, wobei der erste Kolben (32) entgegen einer Rückstellkraft des ersten Kraftelements (34) für eine Verkleinerung eines Volumens der Pumpkammer (31) verlagerbar ist.

5. Austragvorrichtung nach einem der Ansprüche 1 bis 4, **dadurch gekennzeichnet, dass** zwischen dem ersten Kolben (32) und der Betätigungshandhabe (2) ein zweites Kraftelement (6) vorgesehen ist, mittels welchem der erste Kolben (32) und die Betätigungshandhabe (2) auf Abstand gehalten sind.

6. Austragvorrichtung nach einem der Ansprüche 1 bis 5, **dadurch gekennzeichnet, dass** die Betätigungshandhabe (2) und der erste Kolben (32) in einer Ausgangslage der Betätigungshandhabe (2) beabstandet zueinander angeordnet sind und bei einer Betätigung der Betätigungshandhabe (2) für einen Austrag nach dem ersten Leerweg (L) für eine Bewegungsübertragung auf Anschlag gelangen.

## Claims

1. A discharge device having an actuating handle (2), a first pump system (3) for conveying a first medium and a second pump system (4) for conveying a second medium, wherein the actuating handle (2) is movable between a starting position and an end position, and wherein the first pump system (3) and the second pump system (4) are actuatable together by means of the actuating handle (2), wherein
- the first pump system (3) includes a first pump chamber (31) and a first piston (32) which is arranged so as to be slidable in the first pump chamber (31), wherein the first piston (32) is displaceable in an actuating direction by means of the actuating handle (2) relative to the first pump chamber (31),
- the second pump system (4) includes a second pump chamber (41) and a second piston (42) which is arranged so as to be slidable in the second pump chamber (41), wherein the second piston (42) is displaceable in an actuating direction by means of the actuating handle (2) relative to the second pump chamber (41),
- the actuating handle (2) and the first piston (32) are coupled together in such a manner that the actuating handle (2) and the first piston (32) are displaceable relative to one another in the actuating direction over a first free travel (L), wherein the distance between the starting position and the end position is greater than the first free travel (L), such that there is no movement transmission to the first piston at the start of a movement of the actuating handle between the starting position and the end position, and
- an intermediate piece (5, 105) is provided between the first piston (32) and the actuating handle (2), wherein the actuating handle (2) and the first piston (32) are coupled so as to be relatively movable over the first free travel (L) by means of the intermediate piece (5), **characterized in that**
- the intermediate piece (5) is designed as a separately produced sleeve-shaped component, wherein the actuating handle (2) is slidingly guided in the intermediate piece (5), and wherein the intermediate piece (5) is connected to the piston (32) in an at least substantially rigid manner.

2. The discharge device as claimed in claim 1, **characterized in that** the actuating handle (2) and the second piston (42) are coupled together in such a manner that the actuating handle (2) and the second piston (42) are displaceable relative to one another in the actuating direction over a second free travel, wherein the distance between the starting position and the end position is greater than the second free travel.

3. The discharge device as claimed in claim 1, **characterized in that** the second piston (42) is operatively connected to the actuating handle (2) in a play-free manner.

4. The discharge device as claimed in one of claims 1 to 3, **characterized in that** a first force element (34) is provided between the first piston (32) and a housing of the first pump chamber (31), wherein the first piston (32) is displaceable against a restoring force of the first force element (34) for reducing a volume of the pump chamber (31).

5. The discharge device as claimed in one of claims 1 to 4, **characterized in that** that a second force element (6), by means of which the first piston (32) and the actuating handle (2) are held at a distance, is provided between the first piston (32) and the actuating handle (2).

6. The discharge device as claimed in one of claims 1 to 5, **characterized in that**, with the actuating handle (2) in a starting position, the actuating handle (2) and the first piston (32) are arranged spaced apart from one another and, when the actuating handle (2) is actuated for a discharge, move to a stop after the first free travel (L) for a movement transmission.

## Revendications

1. Dispositif d'évacuation comprenant une poignée d'actionnement (2), un premier système de pompage (3) destiné à transporter un premier milieu et un deuxième système de pompage (4) destiné à transporter un deuxième milieu, la poignée d'actionnement (2) pouvant être déplacée entre une position de départ et une position finale, et le premier système de pompage (3) et le deuxième système de pompage (4) pouvant être actionnés conjointement au moyen de la poignée d'actionnement (2),
- le premier système de pompage (3) comprenant une première chambre de pompage (31) et un premier piston (32) disposé de manière coulissante dans la première chambre de pompage (31), le premier piston (32) pouvant être déplacé dans une direction d'actionnement par rapport à la première chambre de pompage (31) au moyen de la poignée d'actionnement (2),
- le deuxième système de pompage (4) comprenant une deuxième chambre de pompage (41) et un deuxième piston (42) disposé de manière coulissante dans la deuxième chambre de pompage (41), le deuxième piston (42) pouvant être déplacé dans la direction d'actionnement par rapport à la deuxième chambre de pompage (41) au moyen de la poignée d'actionnement (2), et
- la poignée d'actionnement (2) et le premier piston (32) étant accouplés l'un à l'autre de telle sorte que la poignée d'actionnement (2) et le premier piston (32) puisse être déplacés l'un par rapport à l'autre dans la direction d'actionnement sur une première course à vide (L),
la distance entre la position de départ et la position finale étant supérieure à la première course à vide (L) de sorte que, au début d'un mouvement de la poignée d'actionnement entre la position de départ et la position finale, aucun mouvement ne soit transmis au premier piston, et
- une pièce intermédiaire (5, 105) étant prévue entre le premier piston (32) et la poignée d'actionnement (2), la poignée d'actionnement (2) et le premier piston (32) étant accouplés suivant un mouvement relatif sur la première course à vide (L) au moyen de la pièce intermédiaire (5), **caractérisé en ce que**
- la pièce intermédiaire (5) est conçue comme un composant fabriqué séparément en forme de manchon, la poignée d'actionnement (2) étant guidée de manière coulissante dans la pièce intermédiaire (5) et la pièce intermédiaire (5) étant reliée au piston (32) de manière au moins sensiblement rigide.

2. Dispositif d'évacuation selon la revendication 1, **caractérisé en ce que** la poignée d'actionnement (2) et le deuxième piston (42) sont accouplés l'un à l'autre de telle sorte que la poignée d'actionnement (2) et le deuxième piston (42) puissent être déplacés l'un par rapport à l'autre dans la direction de fonctionnement sur une deuxième course à vide, la distance entre la position de départ et la position finale étant supérieure à la deuxième course à vide.

3. Dispositif d'évacuation selon la revendication 1, **caractérisé en ce que** le deuxième piston (42) est relié fonctionnellement sans jeu à la poignée d'actionnement (2) .

4. Dispositif d'évacuation selon l'une des revendications 1 à 3, **caractérisé en ce qu'**un premier élément de force (34) est prévu entre le premier piston (32) et un boîtier de la première chambre de pompage (31), le premier piston (32) pouvant être déplacé en s'opposant à une force de rappel du premier élément de force (34) afin de réduire le volume de la chambre de pompage (31).

5. Dispositif d'évacuation selon l'une des revendications 1 à 4, **caractérisé en ce qu'**un deuxième élément de force (6), au moyen duquel le premier piston (32) et la poignée d'actionnement (2) sont tenus à distance, est prévu entre le premier piston (32) et la poignée d'actionnement (2).

6. Dispositif d'évacuation selon l'une des revendications 1 à 5, **caractérisé en ce que** la poignée d'actionnement (2) et le premier piston (32) sont disposés à distance l'un de l'autre dans une position de départ de la poignée d'actionnement (2) et, lorsque la poignée d'actionnement (2) est actionnée pour une évacuation après la première course à vide (L), arrivent en butée pour une transmission de mouvement.
